# FASCICULE DE BREVET EUROPEEN

(11) **EP 0 455 567 B1**
(45) Date de publication et mention de la délivrance du brevet: **06.10.1993**
(21) Numéro de dépôt: 91420136.3
(22) Date de dépôt: 25.04.1991
(51) Int. Cl.: F24F 13/06, F24F 13/10

(54) **Terminal de soufflage pour installation de ventilation de locaux**
Endauslass für Raumlüftungsanlagen
Terminal outlet for room ventilation systems

(30) Priorité: 26.04.1990 FR 9005837
(43) Date de publication de la demande: 06.11.1991
(73) Titulaire: SOCIETE D'ETUDE ET DE RECHERCHE EN VENTILATION ET AERAULIQUE S.E.R.V.A., 77600 Bussy-Saint-Georges (FR)
(72) Inventeur: Jardinier, Pierre, F-93450 Gournay s/Marne (FR); Simonnot, Jacques, F-77150 Lesigny (FR)
(74) Mandataire: Maureau, Philippe

(56) Documents cités:
- DE-A- 2 739 370
- DE-A- 3 634 703
- GB-A- 2 002 896

## Description

La présente invention a pour objet un terminal de soufflage destiné au réglage du débit et à la diffusion d'un flux d'air pour installation de ventilation de locaux.

Il est connu de réaliser la ventilation de locaux, et notamment d'immeubles de bureaux, par insufflation d'air dans ceux-ci. Cet air pris par exemple au niveau de la toiture du bâtiment, pour être le moins pollué possible, est insufflé à l'aide d'un ventilateur sous une forte pression à l'intérieur d'un conduit principal sur lequel sont branchés des conduits de dérivation alimentant les différents locaux, ces conduits de dérivation étant équipés de registres d'équilibrage réglables ou non. Toutefois l'équilibrage n'est jamais parfait. En outre ces installations comprennent un système de réglage au niveau de chaque local ventilé. Il convient donc de disposer d'un registre au niveau de chaque local pour réaliser ce réglage. Toutefois il résulte de la présence de ce registre des problèmes de bruit car le registre est proche du local lui-même, et de la zone dans laquelle l'air est diffusé. Il est donc nécessaire de prévoir un piège à son, ainsi qu'une grille de grande section qui recouvre l'ensemble. Il résulte de cette structure qu'elle est très encombrante, et que certaines des pièces la composant, telles que le registre, sont cachées, ce qui impose une maintenance difficile.

Le document DE-A-3 634 703 concerne un terminal de soufflage comprenant un conduit tubulaire dont une extrémité est obturée et dont l'autre extrémité est reliée à une source d'air sous pression. Ce conduit présente une ou plusieurs ouvertures circulaires, radiales, en regard desquelles est disposé un élément profilé formant une surface déviatrice pour le flux d'air.

A cet effet, le terminal de soufflage qu'elle concerne, comprenant une surface déviatrice courbe implantée dans le local, dans la zone de sortie de l'air, de façon à présenter son extrados du côté de la veine fluide, est caractérisé en ce qu'il comprend, à l'extrémité aval du conduit d'amenée d'air, une buse d'étranglement comportant deux volets, chacun de forme rectangulaire, et articulés à leurs extrémités situées en amont autour de deux axes parallèles à l'axe de la surface déviatrice.

Cet agencement assure, de façon surprenante, la déviation du flux d'air par rapport à l'axe de sortie du conduit, cette déviation intervenant non pas du côté opposé à celui duquel se trouve la surface déviatrice, mais du côté de la surface déviatrice. Il se produit en fait une sorte d'enroulement du flux d'air le long de cette surface, avec création d'un mouvement tourbillonnaire autour de la surface.

Selon une forme d'exécution de l'invention, la surface déviatrice utile est disposée tangentiellement à la veine d'air sortant de la buse.

Selon une autre forme d'exécution, la surface déviatrice utile masque totalement ou partiellement la veine d'air sortant de la buse, les angles que forment les filets d'air avec la surface déviatrice utile, au niveau de leurs points d'impact sur celle-ci, étant inférieurs à 90°.

Selon une autre caractéristique de l'invention, la surface déviatrice est montée de façon réglable sur deux supports fixés sur le mur dans lequel débouche le conduit d'amenée d'air.

Il est ainsi possible d'adapter de façon précise la position de la surface déviatrice, pour que celle-ci assure la déviation du flux d'air dans les meilleures conditions, dans la direction souhaitée.

Selon une autre forme de réalisation de ce terminal, on utilise un cylindre dont une partie de la surface constitue la surface déviatrice utile.

De toute façon, l'invention sera bien comprise à l'aide de la description qui suit, en référence au dessin schématique annexé représentant à titre d'exemple non limitatif, une forme d'exécution de ce terminal :
Figure 1 en est une vue en perspective, dans lequel la surface déviatrice est partiellement arrachée ;
Figure 2 en est une vue en coupe transversale selon la ligne II-II de figure 1 ;
Figures 3 et 4 sont deux vues similaires à figure 2 représentant deux autres possibilités de positionnement de la surface déviatrice par rapport à la veine d'air.

Les figures 1 et 2 représentent un conduit d'air 2 débouchant dans un local dont l'un des murs est désigné par la référence 3. A proximité de son extrémité aval le conduit d'amenée d'air 2 est équipé d'une buse d'étranglement 4 comportant deux volets 5 chacun de forme rectangulaire, et articulés autour d'un axe horizontal 6, les deux axes 6 étant disposés aux extrémités amont des deux volets 5.

Conformément à la caractéristique essentielle de l'invention, le mur 3 est équipé, en avant de la sortie du conduit 2 d'une surface 7 de déflection d'air constituée dans le cas présent par un cylindre. Ce cylindre est monté sur le mur par l'intermédiaire de deux pattes 8. La position du cylindre relativement aux pattes 8 est réglable à l'aide de moyens non représentés au dessin.

A la figure 2, la génératrice la plus basse 9 du cylindre 7 est sensiblement tangente à la partie supérieure de la veine d'air sortant de la buse d'étranglement. Lorsque le flux d'air sort du conduit 2, l'attraction exercée par le cylindre 9 assure sa déviation, du côté de ce cylindre. Cette déviation est effectuée de façon totalement silencieuse, malgré l'accélération que subit le flux d'air au niveau du passage de la buse d'étranglement.

Les figures 3 et 4 représentent ce terminal dans lequel la surface déviatrice 7 occupe deux autres positions.

A la figure 3, le cylindre 7 masque partiellement la sortie de la buse 4, tandis qu'à la figure 4, il la masque totalement. Dans les deux cas, les angles A que forment les différents filets d'air sortant de la buse d'étranglement 4, avec les tangentes du cylindre 7, au niveau de leurs points d'impact respectifs sur celui-ci, sont inférieurs à 90°. Cette caractéristique assure la déviation de la veine d'air du côté de la surface déviatrice utile.

Comme il ressort de ce qui précède, l'invention apporte une grande amélioration à la technique existante, en fournissant un terminal de conception très simple, dans lequel tout les organes sont facilement accessibles, ce qui est avantageux d'un point de vue de sa maintenance, et qui présente une esthétique agréable, et différente de l'esthétique des dispositifs traditionnels dont la sortie est toujours obturée par une grille.

Il faut noter que, la surface de déflection du flux d'air pourrait être constituée non pas par un cylindre, mais par une pièce en forme de tronçon de surface cylindrique ou non cylindrique, par exemple un tronçon d'ellipse, sans que l'on sorte pour autant du cadre de l'invention.

## Revendications

1. Terminal de soufflage pour installation de ventilation de locaux, comprenant une surface déviatrice courbe (7) implantée dans le local, dans la zone de sortie de l'air, de façon à présenter son extrados du côté de la veine fluide, caractérisé en ce qu'il comprend, à l'extrémité aval du conduit (2) d'amenée d'air, une buse d'étranglement (4) comportant deux volets (5), chacun de forme rectangulaire, et articulés à leurs extrémités situées en amont autour de deux axes (6) parallèles à l'axe de la surface déviatrice (7).

2. Terminal de soufflage selon la revendication 1, caractérisé en ce que la surface déviatrice courbe (7) est disposée tangentiellement à la veine d'air sortant de la buse (4).

3. Terminal de soufflage selon la revendication 1, caractérisé en ce que la surface déviatrice utile (7) masque totalement ou partiellement la veine d'air sortant de la buse (4), les angles que forment les filets d'air avec la surface déviatrice utile, au niveau de leurs points d'impact sur celle-ci, étant inférieurs à 90°.

4. Terminal de soufflage selon l'une quelconque des revendications 1 à 3, caractérisé en ce que la surface déviatrice (9) est montée de façon réglable sur deux supports (8).

5. Terminal de soufflage selon l'une quelconque des revendications 1 à 4, caractérisé en ce que la surface déviatrice d'air est constituée par un cylindre (7).

## Patentansprüche

1. Gebläseendvorrichtung für eine Raumbelüftungsanlage, umfassend eine gekrümmte Ablenkfläche (7), die in dem Raum im Luftauslaßbereich derart angebracht ist, daß ihre Oberseite an der Seite des Stromfadens liegt, dadurch gekennzeichnet, daß sie am unterstromigen Ende der Luftzufuhrleitung (2) eine Drosseldüse (4) umfaßt, die zwei, jeweils rechteckige Klappen (5) enthält, die an ihren oberstromig angeordneten Enden um zwei Achsen (6), die parallel zur Achse der Ablenkfläche (7) liegen, angelenkt sind.

2. Gebläseendvorrichtung nach Anspruch 1, dadurch gekennzeichnet, daß die gekrümmte Äblenkfläche (7) tangential zum Luftstrom, der aus der Düse (4) strömt, angeordnet ist.

3. Gebläseendvorrichtung nach Anspruch 1, dadurch gekennzeichnet, daß die zweckmäßige Ablenkfläche (7) den Luftstrom, der aus der Düse (4) strömt, vollständig oder teilweise abdeckt, wobei die Winkel, die der Luftstrahl mit der zweckmäßigen Ablenkfläche in der Ebene bildet, in der er auf diese auftrifft, kleiner als 90°C sind.

4. Gebläseendvorrichtung nach einem der Ansprüche 1 bis 3, dadurch gekennzeichnet, daß die Ablenkfläche (1) einstellbar auf 2wei Stützen (8) befestigt ist.

5. Gebläseendvorrichtung nach einem der Ansprüche 1 bis 4, dadurch gekennzeichnet, daß die Ablenkfläche aus einem Zylinder (7) besteht.

## Claims

1. A terminal outlet for a room ventilation installation, including a curved deflecting surface (7) installed in the room, in the region of the air outlet, in such a way as to present its external curved surface at the fluid stream side, characterised in that it includes, at the forward end of the air delivery conduit (2), a constricting nozzle (4) having two shutters (5), each of rectangular shape and pivoted at their rear ends about two axes (6) parallel to the axis of the deflecting surface (7).

2. A terminal outlet according to Claim 1, characterised in that the curved deflecting surface (7) is disposed tangentially to the air stream emerging from the nozzle (4).

3. A terminal outlet according to Claim 1, characterised in that the active deflecting surface (7) completely or partially masks the air stream emerging from the nozzle (4), the angles formed by the streams of air with the active deflecting surface, in the region of their points of impact on the latter, being less than 90°.

4. A terminal outlet according to any one of Claims 1 to 3, characterised in that the deflecting surface (9) is adjustably mounted on two supports (8).

5. A terminal outlet according to any one of Claims 1 to 4, characterised in that the air deflecting surface is constituted by a cylinder (7).
